# EUROPÄISCHE PATENTSCHRIFT

(11) **EP 0 722 034 B1**
(45) Veröffentlichungstag und Bekanntmachung des Hinweises auf die Patenterteilung: **06.05.1999**
(21) Anmeldenummer: 95120750.5
(22) Anmeldetag: 30.12.1995
(51) Int. Cl.: E06B 3/968

(54) **Rahmen für Fenster, Türen, Fassaden oder dergleichen**
Frame for windows, doors, façades or similar
Cadre pour fenêtres, portes, façades ou similaire

(30) Priorität: 11.01.1995 DE 19500524
(43) Veröffentlichungstag der Anmeldung: 17.07.1996
(73) Patentinhaber: NORSK HYDRO ASA, 0240 Oslo (NO)
(72) Erfinder: Schulz, Harald, Dr., 86381 Krumbach (DE)
(74) Vertreter: Dziewior, Joachim

(56) Entgegenhaltungen:
- DE-C- 1 284 164
- DE-U- 9 411 431

## Beschreibung

Die Erfindung betrifft einen Rahmen für Fenster, Türen, Fassaden oder dergleichen, mit vorzugsweise aus Metall bestehenden Hohlprofilen sowie mit einem in die Hohlprofile greifenden Verbindungselement, insbesondere einem Eckwinkel, wobei jeder Schenkel des Verbindungselements wenigstens eine zur Innenwand des Hohlprofils hin offene Aufnahmeaussparung aufweist, die einen Vorratsraum für einen zwischen das Verbindungselement und das Hohlprofil einzubringenden Kleber bildet.

Derartige Rahmen sind aus der nicht vorveröffentlichten Anmeldung DE 43 22 236 bekannt. Bei diesen Rahmen sind konstruktionsbedingt vorwiegend nur geringe Klebermengen vorgesehen, die insbesondere beim Einschieben des Verbindungselements in das Hohlprofil flächig verteilt werden. Bei bestimmten Profilformen und Anwendungen kann diese Art der Klebereinbringung ungünstig sein.

Der Erfindung liegt die Aufgabe zugrunde, einen Rahmen der eingangs genannten Art so auszubilden, daß das Einpressen des Klebers zwischen das Verbindungselement und das Hohlprofil erst nach vollständiger Montage des Rahmens erfolgen kann und darüberhinaus größere Volumina des Klebers hierfür zur Verfügung stehen.

Diese Aufgabe wird nach der Erfindung dadurch gelöst, daß ein Auspressteil zur weitgehend vollständigen Überführung des Klebers vom Vorratsraum in den Spalt zwischen dem Hohlprofil und dem Verbindungselement vorgesehen ist, das dazu in der Aufnahmeaussparung an den Kleber angrenzend und/oder in die Aufnahmeaussparung vorverstellbar angeordnet ist, wobei das Auspressteil der Querschnittsform der Aufnahmeaussparung im wesentlichen formschlüssig angepasst ist.

Der durch die Erfindung erreichte Vorteil besteht im wesentlichen darin, daß durch die Verwendung eines Auspressteils ein wesentlich größerer Vorratsraum für den Kleber vorgesehen werden kann, wobei aufgrund der formschlüssigen Anpassung des Auspressteils an den Querschnitt der Aufnahmeaussparung sichergestellt ist, daß der Kleber praktisch quantitativ in den Spalt zwischen dem Hohlprofil und dem Verbindungselement überführt wird. Dabei ist weiter von Vorteil, daß die Betätigung des Auspressteils erst dann vorgenommen werden muß, wenn die Hohlprofile mit den Verbindungselementen vollständig zusammengeschoben sind, so daß gewährleistet ist, daß der Kleber gezielt in die vorgesehenen Bereiche eingebracht wird.

In bevorzugter Ausführungsform der Erfindung ist das Auspressteil im wesentlichen quer zum Schenkel des Verbindungselements verstellbar. Dabei besitzt die Aufnahmeaussparung in besonders einfacher Ausbildung eine zylindrische Gestalt.

In einer ersten, vorteilhaften Ausgestaltung der Erfindung ist die Aufnahmeaussparung als sich durch den gesamten Schenkel erstreckende Durchgangsbohrung ausgebildet. In diesem Fall kann das Auspressteil aus einem einfachen Bolzen bestehen, der unmittelbar betätigt werden und darüberhinaus zugleich dem "Verbolzen" des Rahmens dienen kann.

In einer zweiten, ebenfalls vorteilhaften Ausführungsform der Erfindung ist die Aufnahmeaussparung als Sackloch ausgebildet. Diese Ausgestaltung bietet sich insbesondere dann an, wenn das auch in diesem Fall bolzenförmig ausgebildete Auspressteil von der Innenseite des Rahmens her eingeschlagen wird. In diesem Fall verdrängt das Auspressteil beim Einschlagen in das Sackloch den darin angeordneten Kleber. Um das Ausströmen des Klebers zu erleichtern, ist es von Vorteil, wenn das Auspressteil mit einer sich in seiner Längsrichtung erstreckenden, Strömungskanäle für den Kleber bildenden Riffelung versehen ist.

Nach einer weiteren Ausführungsform der Erfindung ist vorgesehen, daß zur Verstellung des Auspressteils ein Betätigungsbolzen vorgesehen ist, der in einer im Boden der Aufnahmeaussparung mündenden Führungsbohrung angeordnet ist. Hierbei kann der Querschnitt der Aufnahmeaussparung größer oder aber auch kleiner als die Führungsbohrung sein. Die erste dieser beiden alternativen Ausgestaltungen empfiehlt sich dann, wenn ein vergleichsweise großer Vorratsraum für den Kleber benötigt wird. Die zweite Ausführungsform dagegen bietet die Möglichkeit, das Auspressteil über ein zylindrisches Werkzeug einzuschlagen, wobei die im Übergangsbereich zwischen der Führungsbohrung und der Aufnahmeaussparung gebildete Ringschulter einen Anschlag für das Werkzeug bildet. Hierdurch können sonst möglicherweise auftretende Beschädigungen am Rahmen durch das u. U. zu weit eingeschlagene Auspressteil vermieden werden.

Der Betätigungsbolzen kann in besonders einfacher Ausgestaltung als Zylinder oder Gewindestift ausgebildet sein.

Die Öffnung der Aufnahmeaussparung ist vorteilhafterweise durch eine Klebefolie abgedeckt, durch die ein Austreten und/oder frühzeitiges Aushärten des Klebers vermieden wird. Diese Folie kann für aerobe Kleber luftundurchlässig und für anaerobe Kleber luftdurchlässig ausgebildet sein.

Es besteht jedoch ebenso auch die Möglichkeit, daß die Öffnung der Aufnahmeaussparung durch einen herausdrückbaren oder absprengbaren Kunststoffdeckel geschlossen ist.

Schließlich kann im Rahmen der Erfindung noch vorgesehen sein, daß bei Verwendung eines aeroben Klebers im Vorratsraum zusätzlich eine gegenüber dem Kleber abgetrennte Luftblase vorgesehen ist. Bei sehr dicht aneinander anschließendem Hohlprofil und Verbindungselement ist dadurch die Bereitstellung einer ausreichenden, für die Aushärtung des Kleber benötigten Luftmenge sichergestellt.

Im folgenden wird die Erfindung an in der Zeichnung dargestellten Ausführungsbeispielen näher erläutert; es zeigen:
- Fig. 1: eine erste Ausführungsform der Erfindung mit einer Detaildarstellung in der Teilfigur a,
- Fig. 2: eine alternative Ausführungsform mit vergrößertem Vorratsraum für den Kleber,
- Fig. 3 und 4: den Fig. 1 und 2 ähnliche Ausführungsformen,
- Fig. 5: eine Ausführungsform für eine innenseitige Betätigung des Auspressteils,
- Fig. 6 und 7: weitere, ebenfalls vorteilhafte Ausführungsformen,
- Fig. 8 und 9: Ausführungsformen mit großflächigem Anpressteil.

Von dem Rahmen für Fenster, Türen, Fassaden oder dergleichen ist in der Zeichnung jeweils nur andeutungsweise der Eckbereich dargestellt, in dem zwei vorzugsweise aus Metall bestehende Hohlprofile 1, 2 durch ein in die Hohlprofile 1, 2 greifendes Verbindungselement 3, insbesondere einem Eckwinkel, miteinander verbunden sind. Dabei weist jeder Schenkel 4 des Verbindungselements 3 wenigstens eine zur Innenwand des Hohlprofils 1, 2 hin offene Aufnahmeaussparung 5 auf, die einen Vorratsraum für einen zwischen das Verbindungselement 3 und das Hohlprofil 1, 2 einzubringenden Kleber 6 bildet.

Um den Kleber 6 aus dem Vorratsraum heraus in den Spalt zwischen dem Hohlprofil 1, 2 und dem Verbindungselement 3 weitgehend vollständig zu überführen, ist ein Auspressteil 7 vorgesehen, das in der Aufnahmeaussparung 5 an den Kleber 6 angrenzend und/oder in die Aufnahmeaussparung 5 vorverstellbar angeordnet ist. Das Auspressteil 7 ist dabei der Querschnittsform der Aufnahmeaussparung 5 im wesentlichen formschlüssig angepaßt.

In den in der Zeichnung dargestellten Ausführungsformen ist das Auspressteil 7 jeweils quer zum Schenkel 4 des Verbindungselements 3 verstellbar. Die Aufnahmeaussparung 5 kann grundsätzlich beliebig geformt sein, vorteilhaft ist jedoch eine zylindrische Gestaltung der Aufnahmeaussparung 5. Dabei kann, wie dies in den Fig. 1 und 4 dargestellt ist, die Aufnahmeaussparung 5 als sich durch den gesamten Schenkel 4 erstreckende Durchgangsbohrung ausgebildet sein. Es besteht jedoch auch die in Fig. 5 dargestellte Möglichkeit, daß die Aufnahmeaussparung 5 als Sackloch ausgebildet ist. Dies bietet sich insbesondere dann an, wenn das Auspressteil 7, das in diesem Fall bolzenförmig ausgebildet ist, von der Innenseite des Rahmens her eingetrieben wird. Um dabei ein Ausfließen des in dem Sackloch angeordneten Klebers 6 zu ermöglichen, ist das Auspressteil 7 mit einer sich in seiner Längsrichtung erstreckenden, Strömungskanäle für den Kleber 6 bildenden Riffelung 13 versehen. Das mit dem Hohlprofil 1, 2 in der Regel bündig abschließende Ende des Anpassungsteils 7 kann dabei glatt oder mit einem Bund versehen sein, um ein Austreten des Klebers 6 nach außen zu verhindern.

Das Auspressteil 2 kann grundsätzlich durch ein geeignetes Werkzeug von außen her betätigt werden. Es besteht jedoch auch die Möglichkeit, daß zur Verstellung des Auspressteils 7 ein Betätigungsbolzen 8 vorgesehen ist, der in einer im Boden der Aufnahmeaussparung 5 mündenden Führungsbohrung 9 angeordnet ist. Dies bietet sich insbesondere dann an, wenn der Betätigungsbolzen 8 zugleich zum "Verbolzen" des Rahmens mit Verwendung findet.

Die Aufnahmeaussparung 5 kann dabei, wie dies in den Fig. 2 und 3 dargestellt ist, größeren Querschnitt als die Führungsbohrung 9 aufweisen. Es besteht jedoch auch die in Fig. 6 dargestellte Möglichkeit, bei der die Führungsbohrung 9 größeren Durchmesser als die Aufnahmeaussparung 5 besitzt. In diesem Fall stellt die im Übergangsbereich zwischen der Führungsbohrung 9 und der Aufnahmeaussparung 5 gebildete Ringschulter einen Anschlag für den Betätigungsbolzen 8 bzw. ein von außen eingesetztes Werkzeug dar, wodurch verhindert wird, daß das Auspressteil 7 zu weit zum Hohlprofil 1, 2 hin verstellt wird.

Der Betätigungsbolzen 8 kann in besonders einfacher Ausgestaltung als Zylinderstift oder auch als Gewindestift, wie dies in Fig. 8 angedeutet ist, ausgebildet sein.

Die Öffnung der Aufnahmeaussparung 5 ist, was sich insbesondere aus Fig. 1 ersehen läßt, durch eine Klebefolie 10 abgedeckt. Diese Folie 10 kann für aerobe Kleber 6 luftundurchlässig, für anaerobe Kleber 6 dagegen luftdurchlässig ausgebildet sein. Es besteht jedoch auch die Möglichkeit, daß die Öffnung der Aufnahmeaussparung 5 durch einen herausdrückbaren oder absprengbaren Kunststoffdeckel 11 geschlossen ist, wie dies in Fig. 3 angedeutet ist. Schließlich ist bei Verwendung eines aeroben Klebers 7 im Vorratsraum zusätzlich eine gegenüber dem Kleber abgetrennte Luftblase 12 vorgesehen, wie sich dies aus den Fig. 1 und 4 ergibt.

## Patentansprüche

1. Rahmen für Fenster, Türen, Fassaden oder dergleichen, mit vorzugsweise aus Metall bestehenden Hohlprofilen (1, 2) sowie mit einem in die Hohlprofile (1, 2) greifenden Verbindungselement (3), insbesondere einem Eckwinkel, wobei jeder Schenkel (4) des Verbindungselements (3) wenigstens eine zur Innenwand des Hohlprofils (1, 2) hin offene Aufnahmeaussparung (5) aufweist, die einen Vorratsraum für einen zwischen das Verbindungselement (3) und das Hohlprofil (1, 2) einzubringenden Kleber (6) bildet, dadurch gekennzeichnet, daß ein Auspressteil (7) zur weitgehend vollständigen Überführung des Klebers (6) vom Vorratsraum in den Spalt zwischen dem Hohlprofil (1, 2) und dem Verbindungselement (3) vorgesehen ist, das dazu in der Aufnahmeaussparung (5) an den Kleber (6) angrenzend und/oder in die Aufnahmeaussparung (5) vorverstellbar angeordnet ist, wobei das Auspreßteil (7) der Querschnittsform der Aufnahmeaussparung (5) im wesentlichen formschlüssig angepaßt ist.

2. Rahmen nach Anspruch 1, dadurch gekennzeichnet, daß das Auspreßteil (7) im wesentlichen quer zum Schenkel (4) des Verbindungselements (3) verstellbar ist.

3. Rahmen nach Anspruch 1 oder 2, dadurch gekennzeichnet, daß die Aufnahmeaussparung (5) zylindrische Gestalt besitzt.

4. Rahmen nach Anspruch 3, dadurch gekennzeichnet, daß die Aufnahmeaussparung (5) als sich durch den gesamten Schenkel (4) erstreckende Durchgangsbohrung ausgebildet ist.

5. Rahmen nach einem der Ansprüche 1 bis 3, dadurch gekennzeichnet, daß die Aufnahmeaussparung (5) als Sackloch ausgebildet ist.

6. Rahmen nach Anspruch 5, dadurch gekennzeichnet, daß das Auspressteil (7) mit einer sich in seiner Längsrichtung erstreckenden, Strömungskanäle für den Kleber (6) bildenden Riffelung (13) versehen ist.

7. Rahmen nach einem der Ansprüche 1 bis 3, dadurch gekennzeichnet, daß zur Verstellung des Auspressteils (7) ein Betätigungsbolzen (8) vorgesehen ist, der in einer im Boden der Aufnahmeaussparung (5) mündenden Führungsbohrung (9) angeordnet ist.

8. Rahmen nach Anspruch 7, dadurch gekennzeichnet, daß der Betätigungsbolzen (8) als Zylinder- oder Gewindestift ausgebildet ist.

9. Rahmen nach einem der Ansprüche 1 bis 8, dadurch gekennzeichnet, daß die Öffnung der Aufnahmeaussparung (5) durch eine Klebefolie (10) abgedeckt ist.

10. Rahmen nach Anspruch 9, dadurch gekennzeichnet, daß die Folie (10) für aerobe Kleber (6) luftundurchlässig und für anaerobe Kleber (6) luftdurchlässig ausgebildet ist.

11. Rahmen nach einem der Ansprüche 1 bis 8, dadurch gekennzeichnet, daß die Öffnung der Aufnahmeaussparung (5) durch einen herausdrückbaren oder absprengbaren Kunststoffdeckel (11) geschlossen ist.

12. Rahmen nach einem der Ansprüche 1 bis 11, dadurch gekennzeichnet, daß bei Verwendung eines aeroben Klebers 6) zusätzlich eine gegenüber dem Kleber (6) abgetrennte Luftblase (12) vorgesehen ist.

## Claims

1. A frame for windows, doors, facades or the like comprising hollow profile members (1, 2) which preferably comprise metal and a connecting element (3) which engages into the hollow profile members (1, 2), in particular a corner angle member, wherein each limb (4) of the connecting element (3) has at least one receiving opening (5) which is open to the inside wall of the hollow profile member (1, 2) and which forms a storage space for an adhesive (6) to be introduced between the connecting element (3) and the hollow profile member (1, 2), characterised in that there is provided an expulsion member (7) for substantially completely transferring the adhesive (6) from the storage space into the gap between the hollow profile member (1, 2) and the connecting element (3), which for that purpose is arranged in the receiving opening (5) adjoining the adhesive (6) and/or displaceably forwardly into the receiving opening (5), wherein the expulsion member (7) is adapted in substantially positively locking relationship to the cross-sectional shape of the receiving opening (5).

2. A frame according to claim 1 characterised in that the expulsion member (7) is displaceable substantially transversely with respect to the limb (4) of the connecting element (3).

3. A frame according to claim 1 or claim 2 characterised in that the receiving opening (5) is of a cylindrical configuration.

4. A frame according to claim 3 characterised in that the receiving opening (5) is in the form of a through bore extending through the entire limb (4).

5. A frame according to one of claims 1 to 3 characterised in that the receiving opening (5) is in the form of a blind hole.

6. A frame according to claim 5 characterised in that the expulsion member (7) is provided with grooving (13) extending in its longitudinal direction and forming flow passages for the adhesive (6).

7. A frame according to one of claims 1 to 3 characterised in that an actuating pin (8) is provided for displacment of the expulsion member (7), the pin being arranged in a guide bore (9) which opens in the bottom of the receiving opening (5).

8. A frame according to claim 7 characterised in that the actuating pin (8) is in the form of a cylindrical or screwthreaded pin member.

9. A frame according to one of claims 1 to 8 characterised in that the mouth of the receiving opening (5) is covered over by an adhesive film (10).

10. A frame according to claim 9 characterised in that the film (10) is impermeable to air for aerobic adhesives (6) and permeable to air for anaerobic adhesives (6).

11. A frame according to one of claims 1 to 8 characterised in that the mouth of the receiving opening (5) is closed by a plastics cover (11) which can be pressed out or shot off.

12. A frame according to one of claims 1 to 11 characterised in that when using an aerobic adhesive (6) there is additionally provided an air bubble (12) which is separated off with respect to the adhesive (6).

## Revendications

1. Cadre pour fenêtres, portes, façades ou analogues, comprenant des profilés creux (1, 2), de préférence en métal, et un élément de liaison (3) en particulier une équerre d'angle, engagé dans les profilés creux (1, 2), chaque aile (4) de l'élément de liaison (3) présentant au moins une échancrure de réception (5) ouverte en direction de la paroi intérieure du profilé creux (1, 2) et formant un espace de réserve pour une colle (6) à introduire entre l'élément de liaison (3) et le profilé creux (1,2), caractérisé par le fait qu'il est prévu un élément d'expulsion (7) pour transférer essentiellement la totalité de la colle (6) de l'espace de réserve dans la fente entre le profilé creux (1, 2) et l'élément de liaison (3), cet élément d'expulsion étant à cet effet disposé dans l'échancrure de réception (5) de façon contiguë à la colle (6) ou de façon déplaçable en avant dans l'échancrure de réception (5), l'élément d'expulsion (7) présentant une forme essentiellement complémentaire de la forme de section transversale de l'échancrure de réception (5).

2. Cadre suivant la revendication 1, caractérisé par le fait que l'élément d'expulsion (7) est déplaçable essentiellement perpendiculairement à l'aile (4) de l'élément de liaison (3).

3. Cadre suivant la revendication 1 ou 2, caractérisé par le fait que l'échancrure de réception (5) présente une forme cylindrique.

4. Cadre suivant la revendication 3, caractérisé par le fait que l'échancrure de réception (5) est réalisée sous la forme d'un trou de passage s'étendant à travers toute l'aile (4).

5. Cadre suivant l'une des revendications 1 à 3, caractérisé par le fait que l'échancrure de réception (5) est réalisée sous forme de trou borgne.

6. Cadre suivant la revendication 5, caractérisé par le fait que l'élément d'expulsion (7) est muni de striures (13) s'étendant dans sa direction longitudinale et constituant des canaux d'écoulement pour la colle (6).

7. Cadre suivant l'une des revendications 1 à 3, caractérisé par le fait qu'il est prévu, pour le déplacement de l'élément d'expulsion (7), une tige d'actionnement (8) qui est disposée dans un trou de guidage (9) débouchant dans le fond de l'échancrure de réception (5).

8. Cadre suivant la revendication 7, caractérisé par le fait que la tige d'actionnement (8) est réalisée sous forme de cheville cylindrique ou filetée.

9. Cadre suivant l'une des revendications 1 à 8, caractérisé par le fait que l'orifice de l'échancrure de réception (5) est recouvert par une feuille collée.

10. Cadre suivant la revendication 9, caractérisé par le fait que la feuille (10) est réalisée de manière à être imperméable à l'air pour des colles aérobies (6) et perméable à l'air pour des colles anaérobies (6).

11. Cadre suivant l'une des revendications 1 à 8, caractérisé par le fait que l'orifice de l'échancrure de réception (5) est obturé par un couvercle (11) en matière plastique, expulsable ou éjectable.

12. Cadre suivant l'une des revendications 1 à 11, caractérisé par le fait qu'en cas d'utilisation d'une colle (6) aérobie, il est prévu en plus une bulle d'air (12) isolée par rapport à la colle (6).
